# FASCICULE DE BREVET EUROPEEN

(11) **EP 0 527 091 B1**
(45) Date de publication et mention de la délivrance du brevet: **18.10.1995**
(21) Numéro de dépôt: 92402253.6
(22) Date de dépôt: 07.08.1992
(51) Int. Cl.: B65B 53/06, B65B 53/02

(54) **Procédé et machine de suremballage de bagages des usagers de divers moyens de transport**
Verfahren und Vorrichtung für die Umverpackung von Gepäck von Benutzern verschiedener Transportmittel
Method and machine for overpacking luggage of users of various transport means

(30) Priorité: 07.08.1991 FR 9110075
(43) Date de publication de la demande: 10.02.1993
(73) Titulaire: P R O B A G Société Anonyme, 92200 Neuilly-sur-Seine (FR)
(72) Inventeur: Laury, Daniel, F-92200 Neuilly-sur-Seine (FR)
(74) Mandataire: Bruder, Michel

(56) Documents cités:
- WO-A-87/00144
- GB-A- 1 014 219
- GB-A- 1 341 644

## Description

La présente invention concerne un procédé et une machine de suremballage de bagages des usagers de divers moyens de transport et en particulier de passagers des transports aériens.

Les bagages, tel que valises rigides ou souples, sacs, sacs de golf, paires de skis, etc..., des passagers de moyens de transport et en particulier du transport aérien subissent souvent, au cours du transport, des dommages résultant de chocs, de frottements ou d'intempéries. Par ailleurs, même s'ils sont pourvus de serrures de "sécurité", ils peuvent être forcés pendant leur manutention et les propriétaires du bagage ne peuvent que constater le vol dont ils ont été l'objet, lors de la récupération de leur bagage. Enfin, ils peuvent être ouverts à des fins terroristes par l'installation d'un dispositif explosif à l'intérieur.

On connaît déjà, ainsi qu'il est décrit dans le document WO87/00144, une machine d'enveloppement de protection automatique destinée à être utilisée avec des bagages de différentes dimensions. Cette machine comporte des transporteurs pour déplacer les bagages en direction d'un four tunnel de thermorétraction, les bagages étant enveloppés dans une matière plastique thermorétractable soudée tout autour de chaque bagage, de manière à former une enveloppe continue totalement fermée. Des capteurs optiques sont prévus pour détecter les dimensions des différents bagages et pour commander corrélativement le fonctionnement de barres de soudage de la feuille de matière plastique autour de chaque bagage.

La présente invention vise à simplifier et à améliorer une telle machine et elle a pour but de procurer un procédé et une machine assurant, d'une manière automatique et par des moyens très simples, une protection des bagages de passagers, quelles que soient leurs dimensions, tout en facilitant leur manipulation ultérieure, une fois ces bagages suremballés.

A cet effet ce procédé de suremballage de bagages qui présentent, sur l'une au moins de leurs faces, une poignée de transport, est caractérisé en ce qu'on forme, autour de chaque bagage, une enveloppe protectrice en matière plastique en contact avec la surface externe du bagage à l'exception d'une zone laissée ouverte pour permettre d'avoir accès à la poignée de transport, une fois l'enveloppe protectrice mise en place autour du bagage.

L'invention a également pour objet une machine de suremballage de bagages, de formes et dimensions différentes, d'usagers de divers moyens de transport qui présentent, sur l'une de leurs faces, une poignée de transport, comprenant plusieurs transporteurs sans fin horizontaux et longitudinaux entraînés dans le même sens, à savoir un transporteur amont d'entrée, un transporteur intermédiaire d'enveloppement et un transporteur aval, un dispositif pour former, dans l'intervalle entre les deux transporteurs amont et intermédiaire, un rideau vertical et transversal constitué par au moins une feuille de matière plastique thermorétractable, et un dispositif de coupe et de soudage transversal, comprenant une lame de coupe et des mors de soudage mobiles verticalement et alternativement, de manière à former autour de chaque bagage, à partir de la feuille de matière thermorétractable, une enveloppe tubulaire ouverte à ses deux extrémités, et un four tunnel de rétraction à travers lequel passent ensuite, sur le transporteur aval, les bagages successifs entourés de leurs enveloppes protectrices tubulaires respectives, caractérisée en ce que le dispositif de soudage et de coupe transversal comprend, de chaque côté du plan horizontal de transport des bagages, trois éléments, à savoir un mors de soudage amont, une lame de coupe intermédiaire et un mors de soudage aval qui s'étendent verticalement et transversalement, le mors aval est continu, c'est-à-dire qu'il s'étend sur toute la longueur de la zone de soudage transversale, alors qu'au contraire le mors de soudage amont est interrompu dans sa partie centrale, de manière à ne comporter que deux parties actives latérales opposées, si bien qu'on obtient, à la sortie du four tunnel, à la suite de la rétraction de la matière plastique, des bagages totalement suremballés à l'exception d'une ouverture qui est formée, au cours de la rétraction de l'enveloppe thermorétractable, du côté où se trouve la poignée de transport et en regard de celle-ci.

On décrira ci-après, à titre d'exemples non limitatifs, diverses formes d'exécution de la présente invention, en référence au dessin annexé sur lequel :
La figure 1 est une vue en plan schématique d'une machine automatique de suremballage de bagages de passagers suivant l'invention, formant, autour de chaque bagage, une enveloppe protectrice en matière plastique thermorétractable.
La figure 2 est une vue en coupe verticale et longitudinale schématique de la machine représentée sur la figure 1.
Les figures 3,4,5 et 6 sont des vues schématiques en coupe verticale et transversale, à plus grande échelle, faites respectivement suivant les lignes III-III, IV-IV, V-V et VI-VI de la figure 2.
La figure 7 est une vue de face d'un bagage suremballé suivant l'invention, du côté où se trouve sa poignée de transport.
La figure 8 est une vue en plan schématique partielle d'une variante d'exécution de la machine de suremballage de bagages.
La figure 9 est une vue en élévation schématique partielle de la machine représentée sur la figure 8.
La figure 10 est une vue en perspective partielle montrant l'arrière d'un bagage suremballé, obtenu après le soudage de son enveloppe dans la machine représentée sur les figures 8 et 9, et le dispositif de soudage et de coupe.
La figure 11 est une vue en perspective montrant l'avant du bagage suremballé représenté sur la figure 10.
La figure 12 est une vue en perspective du bagage représenté sur les figures 10 et 11 après thermorétraction de son enveloppe.
Les figures 13,14 et 15 sont des vues en plan schématiques d'une autre variante d'exécution de la machine de suremballage suivant l'invention, utilisée avec des bagages de dimensions différentes.
La figure 16 est une vue en perspective d'un bagage suremballé au moyen d'un bandeau thermorétracté.

La machine automatique suivant l'invention, qui est représentée schématiquement sur les figures 1 et 2, est destinée à former, autour de bagages de passagers, une enveloppe protectrice à l'égard des dommages pouvant être causés au bagage lui-même pendant son transport, à l'égard des objets contenus dans le bagage et pouvant être volés, ainsi qu'à l'égard d'une ouverture intempestive du bagage pour toute autre raison pendant sa manutention.

La machine suivant l'invention comprend successivement, d'amont en aval, un poste 1 d'arrivée des bagages, un poste 2 de formation d'une enveloppe protectrice tubulaire, en matière thermoplastique rétractable, autour de chaque bagage, un four tunnel de rétraction 3 et un dispositif de refroidissement 4. Les bagages 5 qui doivent être suremballés et qui sont constitués par des valises, des sacs etc.., présentent généralement une face 5a sur laquelle est fixée une poignée de transport 6. Les bagages 5 sont déplacés, à travers les postes successifs 1-4 de la machine, au moyen de plusieurs transporteurs sans fin horizontaux et longitudinaux entraînés dans le même sens, c'est-à-dire de la gauche vers la droite sur les figures 1 et 2, à savoir un transporteur amont d'entrée 7, un transporteur intermédiaire d'enveloppement 8 et un transporteur aval 9 s'étendant à travers le four de rétraction 3.

Les bagages 5 sont placés à plat sur le transporteur amont 7 et ils sont déposés sur ce transporteur de manière à être tous dans la même position longitudinale. Autrement dit ils sont disposés de telle manière que leur longueur s'étende dans la direction longitudinale de la machine et que leurs faces 5a sur lesquelles sont fixées leurs poignées de transport 6, soient placées contre une butée latérale 11 qui est constituée par une plaque verticale et longitudinale s'étendant au-dessus du transporteur 1, d'un côté de celui-ci, en l'occurrence du côté gauche du sens de déplacement sur la figure 1. Cette butée 11 définit ainsi un plan de référence vertical et longitudinal pour la mise en position des bagages 5 sur le transporteur amont 7 et la suite des opérations de suremballage.

A la sortie du transporteur amont 1 les bagages 5 passent à travers le poste d'enveloppement 2 comportant le transporteur intermédiaire 8. Ce poste d'enveloppement peut être en lui-même d'un type quelconque connu, par exemple celui utilisé dans des machines fardeleuses utilisées notamment pour la distribution de produits alimentaires. On ne décrira donc pas en détail le poste 2 et il suffit d'indiquer que ce poste comporte un dispositif 12 pour former, dans l'intervalle entre les deux transporteurs 7 et 8, un rideau vertical et transversal constitué d'au moins une feuille 13 de matière plastique thermorétractable. Dans la forme d'exécution non limitative représentée sur les figures 1 et 2 la feuille 13 est en fait formée de deux feuilles soudées entre elles transversalement et dévidées respectivement à partir de deux bobines supérieure 12a et inférieure 12b d'axes horizontaux et transversaux. Les deux parties constituant la feuille 13 sont soudées l'une à l'autre lors du passage du bagage précédent, en étant rencontrées par la face transversale aval 5C de chaque bagage 5 et entraînées vers l'aval par le bagage, ainsi qu'il est représenté sur la figure 2. Un dispositif de coupe et de soudage transversal 14, comportant des mors de soudage et une lame de coupe, est prévu un peu en aval du dispositif 12 d'alimentation de la feuille 13, pour réaliser, en amont du bagage, d'une part, un joint transversal 15 entre les deux feuilles issues des deux bobines 12a,12b, pour reconstituer la feuille verticale continue 13 et, d'autre part, un autre joint transversal 15a proche de la face transversale amont 5d du bagage 5 ayant entraîné la feuille 13, ainsi qu'une coupe transversale entre les deux joints 15 et 15a. Après le passage de chaque bagage 5 à travers la feuille 13, le bagage 5 se trouve pourvu, en aval, d'une enveloppe tubulaire 16, qui est obtenue par enroulement de la feuille 13 autour du bagage 5 et plus particulièrement autour d'une direction transversale, c'est-à-dire perpendiculairement à la face 5a du bagage portant la poignée 6, cette enveloppe tubulaire étant définie par les deux joints de soudage transversaux opposés 15 et 15a.

Dans le poste d'enveloppement 2, les bobines 12a et 12b du dispositif 12 d'alimentation de la feuille de matière thermorétractable 13 sont placées dans une position transversale, par rapport à la butée latérale 11 déterminant la position transversale des bagages 5, de telle manière que l'enveloppe tubulaire 16 formée par la feuille 13 autour de chaque bagage 5 déborde légèrement vers l'extérieur, dans le sens transversal, d'une petite distance a (figure 4 et 5), par rapport à la face 5a du bagage 5 portant la poignée 6. Par contre la feuille 13 dont la laize d est choisie suffisamment grande pour être supérieure à la plus grande dimension du bagage 5 dans une direction perpendiculaire à sa face 5a portant la poignée 6, déborde plus ou moins fortement, d'une distance b, par rapport à la face longitudinale opposée 5b du bagage 5, comme on petit le voir sur les figures 4 et 5. Naturellement, à la sortie du poste d'enveloppement 2, l'enveloppe 16 est ouverte à ses deux extrémités, dans la direction transversale de la machine, en laissant ainsi apparaître la totalité des faces longitudinales 5a et 5b du bagage 5.

Le bagage 5 ainsi pourvu de son enveloppe tubulaire 16 passe ensuite sur le tapis transporteur aval 9 et il est entraîné par celui-ci à travers le four tunnel de rétraction 3. L'enveloppe tubulaire 16 se rétracte alors de tous côtés sur le bagage 5 et les parties marginales de la feuille 13, qui sont faiblement en saillie, de la distance a, par rapport à la face longitudinale 5a du bagage 5, se rétractent uniquement sur une faible largeur de cette face longitudinale 5a, à partir de chaque arête longitudinale du bagage. Ces parties rétractées 16a, de faible largeur, de l'enveloppe 16 apparaissent clairement sur la figure 7 et on voit qu'elles délimitent entre elles une ouverture allongée 17 à travers laquelle apparaît la poignée 6 et qui permet d'avoir accès à celle-ci.

De préférence la machine suivant l'invention est équipée, à la sortie du four de rétraction 3, d'une brosse de lissage 18 qui est portée par un support mobile 19 de manière à être appliquée contre la masse 16b de l'enveloppe 16, alors encore molle, qui se trouve en regard de la face longitudinale 5b du bagage 5. Cette masse molle est plus ou moins importante suivant la distance en surplus b de l'enveloppe tubulaire 16, c'est-à-dire suivant la dimension du bagage dans la direction perpendiculaire à ses faces longitudinales 5a et 5b. La brosse de lissage 18 permet d'appliquer et d'écraser, contre la face longitudinale 5b du bagage 5, la matière plastique excédentaire de la masse 16b, afin de rendre la face correspondante de l'enveloppe refroidie la plus plane possible.

Après être passée sous le dispositif de refroidissement 4, de tout type connu, à soufflage d'air froid de haut en bas, l'enveloppe 16 se trouve alors totalement refroidie et durcie et le bagage 5 enveloppé peut être alors évacué, en étant ainsi protégé, pour la suite de son transport. Le dispositif de refroidissement permet également de refroidir les rouleaux du convoyeur 9 passant dans le four tunnel 3, grâce à cela la longueur du convoyeur peut être légèrement raccourcie.

Dans la variante d'exécution de la machine représentée sur les figures 8 et 9, les bagages 5 sont placés à plat sur le transporteur amont 7 de telle façon que leur longueur s'étende dans la direction transversale de la machine et que la face 5a de chaque bagage sur laquelle est fixée sa poignée de transport 6, soit située en avant, c'est-à-dire tournée vers l'aval ou vers la droite sur les figures 8 et 9. Par ailleurs le dispositif transversal de soudage et de coupe 14 comprend, de chaque côté du plan horizontal de transport des bagages 5, trois éléments, à savoir un mors de soudage amont 14a, une lame de coupe intermédiaire 14b et un mors de soudage aval 14c qui s'étendent verticalement et transversalement. Dans la machine suivant l'invention le mors aval 14c est continu, c'est-à-dire qu'il s'étend sur toute la longueur de la zone de soudage transversale, alors qu'au contraire le mors de soudage amont 14a est interrompu dans sa partie centrale 14d, de manière à ne comporter que deux parties actives latérales opposées 14e et 14f. Par conséquent lorsque l'enveloppe tubulaire 16 a été formée par suite de son soudage de part et d'autre du bagage 5, ainsi qu'il est représenté sur les figures 10 et 11, cette enveloppe 16 présente, du côté amont, un joint de soudure transversal continu 16d et, du côté aval, deux joints de soudure distincts 16b,16c, s'étendant transversalement et séparés l'un de l'autre de manière à délimiter entre eux l'ouverture allongée 17 à travers laquelle apparaît la poignée 6 du bagage. Apres le passage dans le four tunnel de thermorétraction, on obtient un bagage suremballé tel que représenté sur la figure 12. On voit également sur la figure 10 que la feuille verticale 13, en attente du bagage suivant, présente une ouverture horizontale et transversale 17, entre les deux joints de soudure latéraux 16b,16c, ouverture dans laquelle pénétrera la poignée 6 du bagage suivant.

Dans la variante d'exécution de la machine qui est représentée schématiquement sur les figures 13 à 15, le rideau vertical et transversal dans lequel est engagé chaque bagage 5, disposé transversalement comme dans le cas de la machine représentée sur les figures 8 et 9, est constitué de plusieurs feuilles de matière plastique thermorétractable provenant de plusieurs bobines installées côte à côte, par exemple au nombre de trois, à savoir les feuilles 13a, 13b, 13c lesquelles s'étendent verticalement entre les bobines d'alimentation supérieures et inférieures 21a,21b,21c, en étant adjacentes les unes aux autres et situées dans un même plan vertical et transversal. Les bobines 21a,21b,21c des feuilles respectives 13a,13b,13c sont montées coaxialement et elles peuvent être entraînées sélectivement en rotation à partir d'un dispositif d'entraînement commun 22, par l'intermédiaire de dispositifs d'embrayage respectifs. Le dispositif d'entraînement 22 est commandé par un capteur 23 détectant la longueur de chaque bagage 5 placé sur le transporteur amont 7, c'est-à-dire sa plus grande dimension dans le sens transversal de la machine. De cette façon, lorsque le bagage 5 devant être suremballé a une petite longueur, comme il est indiqué sur les figures 13 et 14, le capteur 23 émet un ordre vers le dispositif d'entraînement 22 de manière à entraîner en rotation uniquement la première bobine 21a dévidant la feuille 13a. De ce fait le bagage 5 est suremballé uniquement avec la feuille 13a qui correspond sensiblement à sa dimension en longueur.

Par contre si le bagage 5 placé sur le transporteur amont 7 a une plus grande longueur, ainsi qu'il est représenté sur la figure 15, le capteur 23 émet un signal vers le dispositif d'entraînement 22 qui provoque l'entraînement des deux bobines 21a et 21b, afin de dévider simultanément les deux feuilles 13a et 13b. Ces deux feuilles constituent alors deux enveloppes tubulaires adjacentes autour du bagage 5.

Naturellement un bagage 5 ayant une longueur encore plus grande entraînerait la mise en service de la troisième bobine 21c.

La machine représentée schématiquement sur les figures 13 à 15 permet ainsi de réduire la consommation de feuilles de matière plastique, en utilisant pour chaque bagage une ou plusieurs feuilles de manière à obtenir une ou plusieurs enveloppes tubulaires en fonction de la longueur du bagage.

La figure 16 illustre schématiquement un bagage 5 suremballé dans une enveloppe 16 formant bandeau et présentant, outre sa poignée de portage 6, une poignée auxiliaire 24, sur une face latérale laissée apparente par l'enveloppe tubulaire thermorétractée 16 et qui est opposée à des roulettes 25 montées à rotation dans un angle opposé du bagage 5.

Naturellement l'enveloppe tubulaire 16 en matière plastique thermorétractable pourrait aussi être formée manuellement sur une machine d'emballage du commerce dite "soudeuse en L". Dans ce cas le mors de soudage se trouvant en regard de la face du bagage portant sa poignée 6, serait interrompu dans sa partie centrale, comme le mors 14a de la figure 10, pour créer l'ouverture 17 en face de la poignée 6.

Lors du débarquement des passagers et de la livraison des bagages, ceux-ci peuvent être rendus à leurs propriétaires soit en étant toujours pourvus de leurs enveloppes protectrices 16, soit après avoir été débarrassés de ces enveloppes. Les enveloppes 16 en matière plastique ainsi récupérées peuvent être ensuite broyées pour être recyclées dans la fabrication d'autres matières plastiques.

Bien que, dans la description qui précède, il ait été indiqué que chaque bagage 5 était suremballé au moyen d'une enveloppe protectrice réalisée en une matière thermorétractable, il va de soi que cette enveloppe pourrait être réalisée en n'importe quelle autre matière plastique pouvant être mise en place aisément et rapidement autour de chaque bagage 5, en laissant toutefois une ouverture en regard de sa poignée.

Notamment on pourrait mettre en oeuvre le procédé suivant l'invention dans une machine utilisant une matière projetée à l'état fluide sur le bagage et durcissant rapidement, ou bien encore une matière formant une coque en mousse en un matériau alvéolaire ou du type mousse. Toutefois il serait alors nécessaire de prévoir, dans ce cas, des zones de moindre résistance permettant d'arracher aisément la "peau" constituant le suremballage, lors de la restitution des bagages aux passagers.

On pourrait également utiliser, à la place d'une feuille de matière plastique 13 lisse, une feuille de matière plastique à "bulles" favorisant l'amortissement des chocs.

## Revendications

1. Procédé de suremballage de bagages (5) d'usagers d'un mode de transport quelconque et en particulier aérien, ces bagages présentant, sur l'une au moins de leurs faces (5a), une poignée de transport (6), caractérisé en ce qu'on forme, autour de chaque bagage (5), une enveloppe protectrice (16) en matière plastique en contact avec la surface externe du bagage (5) à l'exception d'une zone laissée ouverte pour permettre d'avoir accès à la poignée de transport (6), une fois l'enveloppe protectrice (16) mise en place autour du bagage (5).

2. Machine de suremballage de bagages (5), de formes et dimensions différentes, d'usagers de divers moyens de transport qui présentent, sur l'une de leurs faces, une poignée de transport (6), comprenant plusieurs transporteurs sans fin horizontaux et longitudinaux entraînés dans le même sens, à savoir un transporteur amont d'entrée (7), un transporteur intermédiaire d'enveloppement (8) et un transporteur aval (9), un dispositif (12) pour former, dans l'intervalle entre les deux transporteurs amont (7) et intermédiaire (8), un rideau vertical et transversal constitué par au moins une feuille (13;13a,13b,13c) de matière plastique thermorétractable, et un dispositif de coupe et de soudage transversal (14), comprenant une lame de coupe et des mors de soudage mobiles verticalement et alternativement, de manière à former autour de chaque bagage, à partir de la feuille de matière thermorétractable, une enveloppe tubulaire ouverte à ses deux extrémités, et un four tunnel de rétraction (3) à travers lequel passent ensuite, sur le transporteur aval (9), les bagages successifs (5) entourés de leurs enveloppes protectrices tubulaires respectives (16), caractérisée en ce que le dispositif de soudage et de coupe transversal (14) comprend, de chaque côté du plan horizontal de transport des bagages (5), trois éléments, à savoir un mors de soudage amont (14a), une lame de coupe intermédiaire (14b) et un mors de soudage aval (14c) qui s'étendent verticalement et transversalement, le mors aval (14c) est continu, c'est-à-dire qu'il s'étend sur toute la longueur de la zone de soudage transversale, alors qu'au contraire le mors de soudage amont (14a) est interrompu dans sa partie centrale (14d), de manière à ne comporter que deux parties actives latérales opposées (14e et 14f), si bien qu'on obtient, à la sortie du four tunnel (3), à la suite de la rétraction de la matière plastique, des bagages (5) totalement suremballés à l'exception d'une ouverture (17) qui est formée, au cours de la rétraction de l'enveloppe thermorétractable (16), du côté où se trouve la poignée de transport et en regard de celle-ci.

3. Machine suivant la revendication 2 caractérisée en ce qu'elle comprend, à la sortie du four de rétraction (3), une brosse de lissage (18) portée par un support mobile (19) et s'appliquant contre la masse (16b) de l'enveloppe tubulaire (16), encore molle, débordant latéralement par rapport à une face du bagage dépourvue d'une poignée.

4. Machine suivant l'une quelconque des revendications 2 et 3 caractérisée en ce qu'elle comporte, en aval du four de rétraction (3), un dispositif de refroidissement (4) projetant de l'air froid sur chaque bagage (5) pourvu de son enveloppe (16) ainsi que sur le convoyeur (9) du four tunnel (3) afin de le refroidir et de le raccourcir.

## Claims

1. Method for overpacking luggage (5) of users of any means of transport and in particular by air, such luggage presenting, on at least one of its faces (5a), a handle (6) for transport, characterized in that there is formed, around each piece of luggage (5) a protective envelope (16) made of plastics material in contact with the outer surface of the luggage (5) except for a zone left open to allow access to the handle (6) for transport, once the protective envelope (16) is positioned around the luggage (5).

2. Machine for overpacking luggage (5), of different shapes and dimensions, of users of various means of transport, which presents, on one of its faces, a handle (6) for transport, comprising a plurality of horizontal and longitudinal endless conveyors driven in the same direction, namely an upstream inlet conveyor (7), an intermediate enveloping conveyor (8) and a downstream conveyor (9), a device (12) for forming, in the space between the two upstream (7) and intermediate (8) conveyors, a vertical and transverse curtain constituted by at least one sheet (13; 13a, 13b, 13c) of thermoretractable plastics material, and a transverse cutting and welding device (14), comprising a cutting blade and welding jaws which are vertically and alternately mobile, so as to form around each piece of luggage, from the sheet of thermoretractable matter, a tubular envelope open at its two ends, and a tunnel furnace (3) for retraction through which the successive pieces of luggage (5) then pass on the downstream conveyor (9), said luggage surrounded by its respective tubular protecting envelopes, characterized in that the transverse welding and cutting device (14) comprises, on each side of the horizontal plane for transport of the luggage (5), three elements, namely an upstream welding jaw (14a), an intermediate cutting blade (14b) and a downstream welding jaw (14c) which extend vertically and transversely, the downstream jaw (14c) is continuous, i.e. it extends over the whole length of the transverse welding zone, while, on the contrary, the upstream welding jaw (14a) is interrupted in its central part (14d) so as to comprise only two opposite lateral active parts (14e and 14f ), so that, at the exit of the tunnel furnace (3) following the retraction of the plastics material, luggage (5) is obtained which is totally overpacked except for an opening (17) which is formed, during retraction of the thermoretractable envelope (16), on the side where the handle for transport is located and thereopposite.

3. Machine according to Claim 2, characterized in that it comprises, at the exit of the retraction furnace (3), a smoothing brush (18) borne by a mobile support (19) and applied against the mass (16b) of the tubular envelope (16), still soft, laterally projecting with respect to a face of the piece of luggage bereft of a handle.

4. Machine according to either one of Claims 2 and 3, characterized in that it comprises, downstream of the retraction furnace (3), a cooling device (4) projecting cold air on each piece of luggage (5) provided with its envelope (16) as well as on the conveyor (9) of the tunnel furnace (3) in order to cool it and shorten it.

## Patentansprüche

1. Verfahren zum Umverpacken von Gepäckstücken (5) von Benutzern eines beliebigen Transportmittels, insbesondere eines Lufttransportmittels, wobei diese Gepäckstücke auf mindestens einer ihrer Seiten (5a) einen Transportgriff (6) besitzen, dadurch gekennzeichnet, daß man um jedes Gepäckstück (5) herum eine Schutzhülle (16) aus Kunststoff bildet, die mit der Außenfläche des Gepäckstücks in Kontakt ist, und zwar mit Ausnahme eines Bereichs, der offen gelassen wird, um nach Anbringen der Schutzhülle um das Gepäckstück (5) herum Zugang zum Transportgriff (6) zu gewähren.

2. Maschine zum Umverpacken von auf einer ihrer Seiten einen Transportgriff (6)aufweisenden Gepäckstücken von verschiedenen Formen und Abmessungen von Benutzern von verschiedenen Transportmitteln, umfassend mehrere in derselben Richtung angetriebene Waagerecht- und Längsendlosförderer, und zwar einen eingangsseitigen Eintrittsförderer (7), einen mittleren Umhüllungsförderer (8) und einen ausgangsseitigen Förderer (9), eine Vorrichtung (12), um in dem Zwischenraum zwischen dem eingangseitigen Förderer (7) und dem mittleren Förderer (8) einen vertikalen Quervorhang zu bilden, der aus mindestens einer Folie (13; 13a, 13b, 13c) aus einem wärmeschrumpfenden Kunststoff besteht, und eine Querschneid- und -schweißvorrichtung (14), die eine Schneidklinge und vertikal hin- und herbewegliche Schweißbacken aufweist, so daß um jedes Gepäckstück herum aus der Folie aus wärmeschrumpfendem Werkstoff eine an ihren beiden Enden offene rohrförmige Hülle gebildet wird, und einen Schrumpfungs-Tunnelofen (3), welchen anschließend die aufeinanderfolgenden, mit ihren jeweiligen rohrförmigen Schutzhüllen (16) umgebenen Gepäckstücke (5) auf dem ausgangsseitigen Förderer (9) passieren, dadurch gekennzeichnet, daß die Querschweiß- und -schneidvorrichtung (14) auf jeder Seite von der horizontalen Ebene der Beförderung der Gepäckstücke (5) drei Elemente aufweist, und zwar eine eingangsseitige Schweißbacke (14a), eine in der Mitte gelegene Schneidklinge (14b) und eine ausgangsseitige Schweißbacke (14c), die sich vertikal und in Querrichtung erstrecken, wobei die ausgangsseitige Backe (14c) durchgängig ist, d.h. sich über die ganze Länge des Querschweißbereichs erstreckt, während die eingangsseitige Schweißbacke (14a) dagegen in ihrem mittleren Teil (14d) unterbrochen ist, so daß sie nur zwei seitliche einander entgegengesetzte aktive Teile (14e und 14f) aufweist, so daß man am Ausgang des Tunnelofens (3) nach dem Schrumpfen des Kunststoffs Gepäckstücke (5) erhält, die vollständig umverpackt sind, und zwar mit Ausnahme einer Öffnung (17), die während des Schrumpfens der wärmeschrumpfenden Hülle (16) auf der Seite, auf der sich der Transportgriff befindet, und gegenüber diesem gebildet wird.

3. Maschine nach Anspruch 2, dadurch gekennzeichnet, daß sie am Ausgang des Schrumpfungsofens (3) eine Glättungsbürste (18) aufweist, die von einem beweglichen Halter (19) getragen ist und sich an die noch weiche Masse (16b) der rohrförmigen Hülle (16) anlegt, die seitlich an einer keinen Griff aufweisenden Seite des Gepäckstücks hervorsteht.

4. Maschine nach einem der Ansprüche 2 und 3, dadurch gekennzeichnet, daß sie hinter dem Schrumpfungsofen (3) eine Kühlvorrichtung (4) aufweist, die auf jedes mit ihrer Hülle (16) versehene Gepäckstück (5) sowie auf den Förderer (9) des Tunnelofens (3) Kaltluft aufbläst, um ihn zu kühlen und um ihn zu verkürzen.
